# EUROPÄISCHE PATENTSCHRIFT

(11) **EP 4 049 758 B1**
(45) Veröffentlichungstag und Bekanntmachung des Hinweises auf die Patenterteilung: **24.12.2025**
(21) Anmeldenummer: 21158944.5
(22) Anmeldetag: 24.02.2021
(51) Int. Cl.: B02C 17/16

(54) **VERSCHLEISSFESTER ROTOR**
WEAR RESISTANT ROTOR
ROTOR RÉSISTANT À L'USURE

(43) Veröffentlichungstag der Anmeldung: 31.08.2022
(73) Patentinhaber: Bühler AG, 9240 Uzwil (CH)
(72) Erfinder: FRAEFEL, Cornel, 9230 Flawil (CH); NATER, Eduard, 9526 Zuckenriet (CH)
(74) Vertreter: Vossius & Partner Patentanwälte Rechtsanwälte mbB

(56) Entgegenhaltungen:
- CH-A2- 715 322
- CH-B1- 715 322
- DE-B3- 102014 101 727

## Beschreibung

Die Erfindung betrifft einen Rotor für eine Rührwerksmühle, und insbesondere einen verschleißfesten, formstabilen Kunststoffrotor.

Rührwerksmühlen haben ein breites Anwendungsspektrum beim Vermahlen und Dispergieren von Feststoffen in Flüssigkeiten. Sie finden beispielsweise bei der Herstellung von Klebstoffen, Druckfarben, Kosmetik, Pharmaka oder auch für die Rohstoffherstellung, (insbesondere Silizium) von Batteriepasten Anwendung. Üblicherweise wird in einer vertikalen Rührwerksmühle durch einen, sich um eine vertikal ausgerichtete Mittel-Längs-Achse drehenden Rotor und einen Stator ein Mahlraum gebildet, in dem gegebenenfalls unter Einsatz von Mahlhilfskörpern, beispielsweise Keramikkugeln, Dispersionen hergestellt werden. Hierfür können am Rotor und/oder am Stator Mahlwerkzeuge, beispielsweise in Form runder Stifte, angebracht sein. Das Mahlgut wird über einen Produktzulauf in den Mahlraum geführt, dort vermahlen und über einen Produktablauf abgeführt. Eine solche Rührwerksmühle ist beispielsweise aus der EP 1 992 412 A1 bekannt.

Insbesondere bei der Herstellung der Rohstoffe für Batteriepasten müssen Feinheiten von x50=100 bis 200 nm erreicht werden, was lange Mahlzeiten nötig macht. Aufgrund der Abrasivität des zu bearbeitenden Feststoffes ist mit merklichem Verschleiß der Prozesszone im Mahlraum zu rechnen. Zudem soll eine metallische Kontamination im Endprodukt vermieden werden, so dass anstatt eines sonst üblichen Stahlrotors die Verwendung eines metallfreien Rotors für die Rührwerksmühle bevorzug ist.

Im Stand der Technik ist die Verwendung von Keramik- und Kunststoffrotoren bekannt. Allerdings ist die Herstellung keramischer Rotoren sehr teuer und konstruktiv aufwendig. Aufgrund ihrer Härte sind z.B. SSiC oder SiSiC zwar sehr verschleißbeständig, aber deswegen auch bruchempfindlich. Auch verfügen diese beiden Keramiken über eine sehr gute Wärmeleitfähigkeit, deutlich höher als Stahl. Sehr problematisch ist aber die Herstellung von großen Bauteilen.

Auch mit dem Einsatz von Kunststoffrotoren kann eine metallische Kontamination vermieden werden. Je nach Mahlgut kann dieser Rotortyp allerdings mechanisch schnell verschleißen. Vor allem in Bereichen von Mahlkörperverpressungen (Bereiche hoher Energiedichten) leidet der Kunststoffwerkstoff sehr. Auch muss immer im Vorfeld geprüft werden, ob der für den Rotor einzusetzenden Kunststoff mit dem Mahlgut kompatibel ist, ob also dessen chemische Beständigkeit gewährleistet ist. Sehr nachteilig ist die in der Regel schlechte Wärmeleitfähigkeit der Kunststoffe.

DE 10 2014 101 827 B3 beschreibt eine Verschleißschutzanordnung für eine Rührwerksmühle. Eine Aufgabe der vorliegenden Erfindung ist die Bereitstellung eines kostengünstigen Rotors für eine Rührwerksmühle, der formstabil und insbesondere gegen gängige Lösungsmittel beständig ist und insbesondere für die Herstellung von Batteriepasten eingesetzt werden kann. Die Nassvermahlung abrasiver Feststoffe soll ohne störenden Verschleiß im Endprodukt ermöglicht werden.

Die Grundidee der Erfindung besteht darin, für den Rotor einer Rührwerksmühle einen Rotorkörper zu verwenden, der im Bereich hoher Energiedichten, insbesondere im unteren Bereich der Prozesszone, also am unteren Ende des Rotors, ein Verschleißelement aus Keramik aufweist. Insbesondere kommt es bei vertikal angeordneten Rührwerksmühlen am Boden der Prozesszone, also im unteren Bereich des Rotors, durch die Gravitation und die Umlenkung der Mahlkörper durch den Produktfeststoff und die Mahlkörper in Kombination mit der hohen Rotorgeschwindigkeit zu hohem Verschleiß am Rotor. Allgemein tritt in Rührwerksmühlen der höchste Verschleiß am Rotorende auf, also an der Stelle, die dem Produkteintritt gegenüberliegt.

Gemäß der Erfindung wird daher ein durch Anspruch 1 definierter Rotor bereitgestellt. Der Rotor weist einen allgemein zylinderförmigen Rotorkörper auf, dessen Außenwand eine innere Oberfläche eines Mahlraums definiert, durch den im Betrieb der Rührwerksmühle ein zu behandelndes Mahlgut strömt. In einem Bereich des Rotors mit hohem Energieeintrag ist ein Keramikring angeordnet. Dieser Bereich ist die Seite des Rotors, die dem Eintritt des Produkts in die Rührwerksmühle gegenüberliegt. Bei einer vertikalen Rührwerksmühle ist dies der untere Abschnitt des Rotorkörpers. Eine Oberfläche des Keramikrings bildet insbesondere einen Abschnitt der die innere Oberfläche des Mahlraums bildenden Außenwand des Rotors. Der Abschnitt erstreckt sich vorzugsweise bis zu Mahlwerkzeugen, die an der Außenwand des Rotors angeordnet sind. So kann der Keramikring durch die Mahlwerkzeuge gegen Verdrehen und/oder Wegfallen gesichert sein.

Der Keramikring ist bevorzugt mit dem Rotorkörper verbunden, insbesondere verschraubt, verklebt oder formschlüssig verbunden. Der Rotorkörper ist aus Kunststoff, so dass der Keramikring auch in den Rotorkörper eingegossen sein kann.

Der Keramikring kann einen im Wesentlichen L-förmigen Querschnitt aufweisen, wobei die lange Seite des L-förmigen Keramikrings, also dessen Schenkel, an der Außenfläche des Rotors angeordnet ist. Alternativ kann der Keramikring einen im Wesentlichen U-förmigen Querschnitt aufweisen, dessen Schenkel an der Außenfläche und der Innenfläche des Rotors angeordnet sind.

Vorzugsweise beträgt das Verhältnis L/D der Länge L des Abschnitts der Außenwand des Rotors, der durch den Keramikring gebildet wird, zum Außendurchmesser D des Rotors zwischen 0,05 und 0,5. Das Verhältnis S1/S2 der Dicke S1 des Abschnitts des Keramikrings, der die Außenwand des Rotors bildet, zu der der Gesamtrotorwandstärke S2 beträgt bevorzugt zwischen 0,1 und 0,9.

Der Kunststoffrotor kann zumindest eines der folgenden Materialien aufweisen: PA, PET, PEEK, PVDF und POM. Der Keramikring wiederum kann zumindest eines der folgenden Materialien aufweisen: ZrO₂, SSiC, SiSiC und Si₃N₄.

Durch die vorliegende Erfindung wird ferner eine Rührwerksmühle mit einem erfindungsgemäßen Rotor bereitgestellt. Entsprechend einer bekannten Mühle weist die erfindungsgemäße Rührwerksmühle ferner einen Stator mit einer Statorinnenwand auf, wobei der Rotor innerhalb des Stators angeordnet ist. Ferner ist ein Produktzulauf und ein Produktablauf vorgesehen und der Mahlraum ist zwischen der Statorinnenwand und der Außenwand des Rotors ausgebildet. Das Mahlgut kann über den Produktzulauf in den Mahlraum und über den Produktablauf aus dem Mahlraum geführt werden.

Für ein Verhältnis eines Außendurchmessers D des Rotors zu einem Innendurchmesser D2 des Stators gilt bevorzugt 0,6 ≤ D/D2 ≤ 0,95. Ferner kann die Rührwerksmühle eine innerhalb eines Abschnitts des Rotors angeordneten Innenstator aufweisen, wobei zwischen dem Rotor und einer Außenwand des Innenstators ein Produktablauf ausgebildet ist. Für ein Verhältnis eines Außendurchmesser d22 des Innenstators zu einem Innendurchmessers d1 des Rotors gilt bevorzugt 0,8 ≤ d22/d1 ≤ 0,98.

Die Erfindung betrifft ferner die Verwendung des erfindungsgemäßen Rotors in einer Rührwerksmühle zur Herstellung von Dispersionen, insbesondere einer Batteriepaste und ein Verfahren zur Herstellung des Rotors. Das Verfahren umfasst den Schritt des Verbindens, , insbesondere Verkleben, Verschrauben oder formschlüssig Verbinden, eines Keramikrings mit dem Rotorkörper.

Die Erfindung wird im Folgenden unter Bezugnahme auf die Figuren näher beschrieben, wobei
Figur 1 eine Querschnittsansicht einer vertikalen Rührwerksmühle des Stands der Technik,
Figur 2 eine Querschnittsansicht eines Rotors für eine vertikale Rührwerksmühle gemäß einer Ausführungsform der vorliegenden Erfindung und
Figur 3 eine Querschnittsansicht eines Rotors für eine vertikale Rührwerksmühle gemäß einer weiteren Ausführungsform der vorliegenden Erfindung zeigt.

Fig. 1 zeigt beispielhaft einen Ausschnitt einer vertikal angeordneten Rührwerksmühle nach dem Stand der Technik. Die in Fig. 1 dargestellte Rührwerksmühle weist in üblicher Weise einen Mahlbehälter bzw. Stator 2 mit einem innenliegenden Mahlraum 8 auf. Der Mahlraum 8 ist zumindest teilweise mit Mahlkörpern 43 gefüllt. Die Rührwerksmühle weist weiterhin einen Innenstator 22 und einen um eine Mittel-Längs-Achse 19 drehbaren Rotor 35 auf. Am Rotor 35 sind erste Werkzeuge 38 angebracht, die in den Mahlraum 8 hineinragen. An der Behälter- bzw. Statorinnenwand 9 sind zweite Werkzeuge 74 angebracht, die in den Mahlraum 8 hineinragen. Das verarbeitete Mahlgut wird durch einen Spalt zwischen Rotor 35 und Innenstator 22 zu einem Schutz-Sieb 30, das Mahlkörper 43 abhält, geführt und fließt über eine Ablaufleitung 31 ab.

Die Figur 2 zeigt eine Querschnittsansicht eines Rotors für eine wie in Figur 1 gezeigte vertikale Rührwerksmühle. Der Rotor gemäß der gezeigten Ausführungsform der Erfindung weist einen allgemeinen zylinderförmigen Rotorkörper 351 mit einer Außenwand 32 auf. Der Rotorkörper 351 mit dem Außendurchmesser D ist aus Kunststoff gefertigt. Der Rotor bildet, zusammen mit dem in Figur 1 gezeigten Stator, im Betrieb der Rührwerksmühle einen Mahlraum, durch den das zu behandelnde Mahlgut strömt.

Der größte Verschleiß an dem Rotor einer vertikalen Rührwerksmühle wird in der Regel am unteren Bereich des Rotors verursacht, nämlich dem Bereich, in dem durch Gravitation und die Umlenkung des Mahlguts mit den Mahlkörpern, in Kombination mit der hohen Rotorgeschwindigkeit, hohe Energiedichten auftreten. Generell ist in Rührwerksmühlen, sowohl in vertikalen als auch horizontalen Rührwerksmühle der Bereich, in dem der größte Verschleiß verursacht wird, der Bereich, der im Betrieb dem Produkteinlass gegenüberliegt. Genau in diesem Bereich wird gemäß der vorliegenden Erfindung ein ringförmiger Verschleißring vorgesehen, der aus einem harten und daher sehr verschleißbeständigen Keramikmaterial gefertigt wird. Hier sind beispielsweise die Materialien ZrO₂, SSiC, SiSiC und Si₃N₄ zu nennen. Somit kann der Rotor 35 zum größten Teil aus einem kostengünstigen Rotorgrundkörper gefertigt sein, wobei aber die verschleißgefährdeten Abschnitte durch das verschleißbeständige Keramikmaterial ersetzt werden.

Wie in der mit Y bezeichnete und zusätzlich vergrößert dargestellte Ausschnitt der Figur 2 im Detail zeigt, kann der Keramikring 352 im Wesentlichen ein L-förmiges Profil aufweisen, wobei die kurze Seite des L die Unterseite und die Lange Seite, also der Schenkel des L den unteren Abschnitt der Außenseite 32 bilden, wo der größte Verschleiß verursacht wird. Durch den Keramikring 352 wird somit der untere Abschnitt der Länge L der Außenseite 32 und die Unterseite des Rotors mit der Gesamtwandstärke S2 gebildet.

Der Keramikring 352 ist mit dem Rotorkörper verbunden, beispielsweise verschraubt, verklebt oder in den Kunststoff eingegossen. An der Außenseite 32 des Rotors erstreckt sich der Keramikring 352 bevorzugt bis zur untersten Reihe der Mahlwerkzeuge 38, wie in dem mit X bezeichneten Ausschnitt der Figur 2 gezeigt. So kann der Keramikring 352 zusätzlich durch die Werkzeuge 38 insbesondere gegen Verdrehen oder Wegfallen gesichert sein.

Für die Wandstärke S1 des Keramikrings zu der Gesamtwandstärke S2 des Rotors soll bevorzugt 0,1 < S1/S2 < 0,9 gelten.

Figur 3 zeigt eine Querschnittsansicht eines Rotors gemäß einer weitere Ausführungsform der vorliegenden Erfindung. Wie in Figur 2 ist am unteren Abschnitt des Rotorkörpers 351 ein Verschleißelement aus Keramik angebracht. Gemäß der in Figur 3 gezeigten Ausführungsform ist dies wieder in Form eines Keramikrings 352 verwirklicht, der aber - anders als in Figur 2 - ein im Wesentlichen U-förmiges Profil aufweist, so dass - neben der Unterseite und einem Abschnitt der Außenseite 32 - durch den zweiten Schenkel des U auch ein Abschnitt der Oberfläche der Innenseite des Rotors durch das Verschleißelement verstärkt ist, also ein Abschnitt des Produktablaufs. Dies ist genauer wieder in dem mit Y bezeichneten Ausschnitt in Figur 3 dargestellt. An der Außenseite 32 An kann sich der Keramikring 352 wieder zumindest bis zur untersten Reihe der Mahlwerkzeuge 38 erstrecken, wie in dem mit X bezeichneten Ausschnitt der Figur 3 gezeigt.

Durch die Erfindung wird ferner eine Rührwerksmühle bereitgestellt, die den erfindungsgemäßen Rotor verwendet. Hierzu wird lediglich der Rotor 35, wie er beispielhaft in der Figur 1 gezeigt ist, durch einen erfindungsgemäßen Rotor, wie ihn beispielsweise die Figuren 2 oder 3 zeigt, ersetzt. Typische Ausdehnungen einer solchen Rührwerksmühle ergeben für ein Verhältnis eines Außendurchmessers des Rotors 35 zu einem Innendurchmesser des Stators 2 Werte zwischen 0,6 und 0,95. Das Verhältnis des Außendurchmessers des Innenstators 22 zum Innendurchmesser des Rotors 35 beträgt beispielsweise 0,8 bis 0,98.

Der erfindungsgemäße Rotor kann insbesondere dadurch hergestellt werden, dass ein Keramikring 352 mit dem Rotorkörper 351 verbunden wird. Dies kann insbesondere durch Verkleben, Verschrauben oder formschlüssiges Verbinden geschehen. Der Rotorkörper 352 ist aus Kunststoff, so kann der Keramikring 352 auch in den Kunststoffkörper 351 vergossen werden.

Der Rotor und die diesen Rotor verwendende Rührwerksmühle gemäß der vorliegenden Erfindung sind insbesondere zur Herstellung von Dispersionen geeignet, die hohe Feinheiten benötigen, beispielsweise Feinheiten von x50=100 bis 200nm, wodurch lange Mahlzeiten notwendig sind, wobei diese Dispersionen möglichst frei von metallischen Kontaminationen gehalten werden müssen. Dies ist beispielsweise für die Rohstoffherstellung von Batteriepasten der Fall.

## Patentansprüche

1. Rotor (35) für eine Rührwerksmühle, mit
einem allgemein zylinderförmigen Rotorkörper (351), dessen Außenwand (32) eine innere Oberfläche eines Mahlraums definiert, durch den im Betrieb der Rührwerksmühle ein zu behandelndes Mahlgut strömt, **dadurch gekennzeichnet, dass**
ein Keramikring (352) am Rotorende des Rotorkörpers (351) angeordnet ist, wobei
das Rotorende dem Produkteintritt der Rührwerksmühle gegenüberliegt,
wobei der Rotorkörper (351) aus Kunststoff ist.

2. Rotor (35) nach Anspruch 1, wobei der Rotor (35) für den Einsatz in einer vertikalen Rührwerksmühle konfiguriert ist.

3. Rotor (35) nach Anspruch 1 oder 2, wobei der Keramikring (352) mit dem Rotorkörper (351) verbunden, insbesondere verschraubt oder formschlüssig verbunden ist.

4. Rotor (35) nach einem der vorstehenden Ansprüche, wobei eine Oberfläche des Keramikrings (352) einen Abschnitt der die innere Oberfläche des Mahlraums bildenden Außenwand (32) des Rotors bildet.

5. Rotor (35) nach Anspruch 4, wobei sich der Abschnitt bis zu Mahlwerkzeugen (38) erstreckt, die an der Außenwand (32) des Rotors angeordnet sind, und der Keramikring (352) durch die Mahlwerkzeuge (38) gegen Verdrehen und/oder Wegfallen gesichert ist.

6. Rotor (35) nach einem der vorstehenden Ansprüche, wobei der Keramikring (352) einen im Wesentlichen L-förmigen Querschnitt aufweist und wobei der Schenkel des L-förmigen Keramikrings (352) an der Außenfläche (32) des Rotors (35) angeordnet ist.

7. Rotor (35) nach einem der Ansprüche 1 bis 5, wobei der Keramikring (352) einen im Wesentlichen U-förmigen Querschnitt aufweist und wobei die Schenkel des U-förmigen Keramikrings (352) an der Außenfläche (32) und der Innenfläche des Rotors (35) angeordnet sind.

8. Rotor (35) nach einem der vorstehenden Ansprüche, wobei das Verhältnis L/D der Länge L des Abschnitts der Außenwand (32) des Rotors (35), der durch den Keramikring (352) gebildet wird, zum Außendurchmesser D des Rotors (35) zwischen 0,05 und 0,5 beträgt.

9. Rotor (35) nach einem der vorstehenden Ansprüche, wobei das Verhältnis S1/S2 der Rotorwandstärke S2 zur Dicke S1 des Abschnitts des Keramikrings (352), der die Außenwand (32) des Rotors (35) bildet, zwischen 0,1 und 0,9 beträgt.

10. Rotor (35) nach einem der vorstehenden Ansprüche, wobei der Rotorkörper (351) zumindest eines der folgenden Materialien aufweist: PA, PET, PEEK, PVDF und POM.

11. Rotor (35) nach einem der vorstehenden Ansprüche, wobei der Keramikring (352) zumindest eines der folgenden Materialien aufweist: ZrO₂, SSiC, SiSiC und Si₃N₄.

12. Rührwerksmühle mit:
einem Rotor (35) nach einem der vorstehenden Ansprüche;
einem Stator (2) mit einer Statorinnenwand (9), wobei der Rotor (35) innerhalb des Stators (2) angeordnet ist,
einem Produktzulauf und
einem Produktablauf,
wobei ein Mahlraum (8) zwischen der Statorinnenwand (9) und der Außenwand (32) des Rotors (35) ausgebildet ist, wobei das Mahlgut über den Produktzulauf in den Mahlraum (8) und über den Produktablauf aus dem Mahlraum (8) geführt werden kann.

13. Verwendung des Rotors (35) nach einem der Ansprüche 1 bis 11 in einer Rührwerksmühle zur Herstellung von Dispersionen, insbesondere einer Batteriepaste.

14. Verfahren zur Herstellung des Rotors (35) nach einem der Ansprüche 1 bis 11, **gekennzeichnet durch** den Schritt:
- Verbinden, insbesondere Verkleben, Verschrauben oder formschlüssiges Verbinden, des Keramikrings (352) mit dem Rotorkörper (351).

## Claims

1. A rotor (35) for an agitator mill, comprising
a generally cylindrical rotor body (351), the outer wall (32) of which defines an inner surface of a grinding chamber through which the grinding material to be treated flows during operation of the agitator mill, **characterized in that**
a ceramic ring (352) is arranged at the rotor end of the rotor body (351), wherein
the rotor end is opposite the product inlet of the agitator mill,
wherein the rotor body (351) is made of plastic.

2. The rotor (35) according to claim 1, wherein the rotor (35) is configured for use in a vertical agitator mill.

3. The rotor (35) according to claim 1 or 2, wherein the ceramic ring (352) is connected to the rotor body (351), in particular by screwing or form-fitting connection.

4. The rotor (35) according to any one of the preceding claims, wherein a surface of the ceramic ring (352) forms a portion of the outer wall (32) of the rotor forming the inner surface of the grinding chamber.

5. The rotor (35) according to claim 4, wherein the portion extends to grinding tools (38) arranged on the outer wall (32) of the rotor, and the ceramic ring (352) is secured by the grinding tools (38) against twisting and/or falling off.

6. The rotor (35) according to any one of the preceding claims, wherein the ceramic ring (352) has a substantially L-shaped cross-section and wherein the leg of the L-shaped ceramic ring (352) is arranged on the outer surface (32) of the rotor (35).

7. The rotor (35) according to any one of claims 1 to 5, wherein the ceramic ring (352) has a substantially U-shaped cross-section and wherein the legs of the U-shaped ceramic ring (352) are arranged on the outer surface (32) and the inner surface of the rotor (35).

8. The rotor (35) according to any one of the preceding claims, wherein the ratio L/D of the length L of the portion of the outer wall (32) of the rotor (35) formed by the ceramic ring (352) to the outer diameter D of the rotor (35) is between 0.05 and 0.5.

9. The rotor (35) according to any one of the preceding claims, wherein the ratio S1/S2 of the rotor wall thickness S2 to the thickness S1 of the portion of the ceramic ring (352) forming the outer wall (32) of the rotor (35) is between 0.1 and 0.9.

10. The rotor (35) according to any one of the preceding claims, wherein the rotor body (351) comprises at least one of the following materials: PA, PET, PEEK, PVDF, and POM.

11. The rotor (35) according to any one of the preceding claims, wherein the ceramic ring (352) comprises at least one of the following materials: ZrO₂, SSiC, SiSiC, and Si₃N₄.

12. An agitator mill comprising:
a rotor (35) according to any one of the preceding claims;
a stator (2) with a stator inner wall (9), wherein the rotor (35) is arranged inside the stator (2),
a product inlet, and
a product outlet,
wherein a grinding chamber (8) is formed between the stator inner wall (9) and the outer wall (32) of the rotor (35), wherein the material to be ground can be fed into the grinding chamber (8) via the product inlet and can be discharged from the grinding chamber (8) via the product outlet.

13. Use of the rotor (35) according to any one of claims 1 to 11 in an agitator mill for producing dispersions, in particular a battery paste.

14. A method for manufacturing the rotor (35) according to any one of claims 1 to 11, **characterized by** the step of:
- connecting, in particular bonding, screwing or form-fitting connecting, the ceramic ring (352) to the rotor body (351).

## Revendications

1. Rotor (35) pour un broyeur agitateur, avec
un corps de rotor (351) généralement cylindrique, dont la paroi extérieure (32) définit une surface intérieure d'une chambre de broyage, à travers laquelle un produit à broyer à traiter s'écoule lors du fonctionnement du broyeur agitateur, **caractérisé en ce que**
une bague en céramique (352) est disposée sur l'extrémité de rotor du corps de rotor (351), dans lequel l'extrémité de rotor fait face à l'entrée de produit du broyeur agitateur,
dans lequel le corps de rotor (351) est en matière plastique.

2. Rotor (35) selon la revendication 1, dans lequel le rotor (35) est configuré pour être utilisé dans un broyeur agitateur vertical.

3. Rotor (35) selon la revendication 1 ou 2, dans lequel la bague en céramique (352) est reliée, en particulier est vissée ou reliée par complémentarité de forme, au corps de rotor (351).

4. Rotor (35) selon l'une quelconque des revendications précédentes, dans lequel une surface de la bague en céramique (352) forme une section de la paroi extérieure (32) du rotor formant la surface intérieure de la chambre de broyage.

5. Rotor (35) selon la revendication 4, dans lequel la section s'étend jusqu'à des outils de broyage (38), qui sont disposés sur la paroi extérieure (32) du rotor, et la bague en céramique (352) est bloquée contre toute rotation et/ou chute par les outils de broyage (38).

6. Rotor (35) selon l'une quelconque des revendications précédentes, dans lequel la bague en céramique (352) présente une section transversale sensiblement en forme de L et dans lequel la branche de la bague en céramique (352) en forme de L est disposée sur la face extérieure (32) du rotor (35).

7. Rotor (35) selon l'une quelconque des revendications 1 à 5, dans lequel la bague en céramique (352) présente une section transversale sensiblement en forme de U et dans lequel les branches de la bague en céramique (352) en forme de U sont disposées sur la face extérieure (32) et la face intérieure du rotor (35).

8. Rotor (35) selon l'une quelconque des revendications précédentes, dans lequel le rapport L/D entre la longueur L de la section de la paroi extérieure (32) du rotor (35), qui est formée par la bague en céramique (352), et le diamètre extérieur D du rotor (35) est compris entre 0,05 et 0,5.

9. Rotor (35) selon l'une quelconque des revendications précédentes, dans lequel le rapport S1/S2 entre l'épaisseur de paroi de rotor S2 et l'épaisseur S1 de la section de la bague en céramique (352), qui forme la paroi extérieure (32) du rotor (35), est compris entre 0,1 et 0,9.

10. Rotor (35) selon l'une quelconque des revendications précédentes, dans lequel le corps de rotor (351) présente au moins un des matériaux suivants : PA, PET, PEEK, PVDF et POM.

11. Rotor (35) selon l'une quelconque des revendications précédentes, dans lequel la bague en céramique (352) présente au moins un des matériaux suivants : ZrO₂, SSiC, SiSiC et Si₃N₄.

12. Broyeur agitateur avec :
un rotor (35) selon l'une quelconque des revendications précédentes ;
un stator (2) avec une paroi intérieure de stator (9), dans lequel le rotor (35) est disposé à l'intérieur du stator (2),
une arrivée de produit, et
une sortie de produit,
dans lequel une chambre de broyage (8) est réalisée entre la paroi intérieure de stator (9) et la paroi extérieure (32) du rotor (35), dans lequel le produit à broyer peut être guidé dans la chambre de broyage (8) par l'intermédiaire de l'arrivée de produit et hors de la chambre de broyage (8) par l'intermédiaire de la sortie de produit.

13. Utilisation du rotor (35) selon l'une quelconque des revendications 1 à 11 dans un broyeur agitateur pour fabriquer des dispersions, en particulier une pâte pour batterie.

14. Procédé de fabrication du rotor (35) selon l'une quelconque des revendications 1 à 11, **caractérisé par** l'étape :
de liaison, en particulier de collage, vissage ou liaison par complémentarité de forme, de la bague en céramique (352) au corps de rotor (351).
